# EUROPÄISCHE PATENTSCHRIFT

(11) **EP 0 659 658 B1**
(45) Veröffentlichungstag und Bekanntmachung des Hinweises auf die Patenterteilung: **12.03.1997**
(21) Anmeldenummer: 94119813.7
(22) Anmeldetag: 15.12.1994
(51) Int. Cl.: B65D 83/04

(54) **Aufnahmebehälter mit einem Aufnahmeschacht für zu vereinzelnde Artikel, insbesondere Hygieneartikel**
Storage container with a storage shaft for individual articles, especially hygiene articles
Récipient de stockage avec une cheminée de stockage pour des articles individuels, en particulier des articles d'hygiene

(30) Priorität: 24.12.1993 DE 4344574
(43) Veröffentlichungstag der Anmeldung: 28.06.1995
(73) Patentinhaber: Kreyer, Wolfgang, D-33758 Schloss Holte-Stukenbrock (DE); Klären, Gabriele, D-22043 Hamburg (DE)
(72) Erfinder:
(74) Vertreter: Schirmer, Siegfried, Dipl.-Ing.

(56) Entgegenhaltungen:
- DE-A- 3 741 960
- DE-U- 9 319 912
- GB-A- 2 210 866
- US-A- 4 308 974

## Beschreibung

Die Erfindung betrifft einen Aufnahmebehälter mit einem Aufnahmeschacht für zu vereinzelnde Artikel, insbesondere Hygieneartikel, wobei der Aufnahmeschacht in einen Vereinzelungskanal mit einer diesen zugeordneten, selbsttätig in die Ausgangslage rückführbaren Vereinzelungs- und Austragvorrichtung mündet und die Vereinzelungs-und Austragvorrichtung durch einen Doppelschieber, bestehend aus einem mit einem Austragsschlitz versehenen Austragsschieber sowie einer mit diesem verbundenen und parallel im Abstand angeordneten Vereinzelungsplatte, gebildet ist.

Die bekannten Aufnahmebehälter werden vorzugsweise im Bad oder WC an die Wand angeschraubt oder angeklebt. Schwierigkeiten bereitet dabei die Vereinzelung und hygienische Entnahme der im Aufnahmebehälter gelagerten Artikel.

Aus der DE-A-37 41 960 ist ein als Tablettenspender zu verwendender Aufnahmebehälter bekannt, der zum vereinzelten Austragen der Tabletten eine Vereinzelungs- und Austragvorrichtung aufweist. Der Vereinzelungskanal ist bei dieser Ausbildung seitlich geöffnet und wird erst durch den senkrechten Teil einer mit dem Flachschieber verbundenen Federzunge verschlossen, wobei die Federzunge in diesem Stadium nach oben zurückfedert und den Tablettenstapel geringfügig zurückdrückt und in dieser Lage hält, während gleichzeitig eine Tablette über die Nase vom Flachschieber gedrückt und durch einen Schlitz nach unten fällt.

Diese in der Hand zu haltende Vorrichtung ist zwar für die verhältnismäßig leichten Tabletten geeignet, aber nicht gleichermaßen für die zu vereinzelnden, wesentlich schwereren und größeren Hygieneartikel anwendbar.

Der Erfindung liegt die Aufgabe zugrunde, einen Aufnahmebehälter, insbesondere für Hygieneartikel, so auszubilden, der bei funktionssicherer Vereinzelung einfach aufgebaut und leicht zu handhaben ist.

Diese Aufgabe wird erfindungsgemäß dadurch gelöst, daß die Vereinzelungsplatte als von einer Stirnabschlußplatte frei auskragendes, biegesteifes Element ausgebildet ist und die Vereinzelungsplatte sowie der Austragsschieber in öffnungen in den senkrechten Wänden des seitlich geschlossen ausgeführten Vereinzelungskanals geführt sind, wobei der Doppelschieber über die Stirnabschlußplatte mittels eines am Aufnahmebehälter angelenkten Betätigungselements betätigbar ist.

Zweckmäßige Ausgestaltungen der Erfindung und Varianten der Vereinzelungs- und Austragvorrichtung sind in den Unteransprüchen aufgezeigt.

Ein Ausführungsbeispiel der Erfindung ist in den Zeichnungen dargestellt und wird nachfolgend näher beschrieben. Es zeigen:
- Fig. 1: einen Vertikalschnitt durch einen Aufnahmebehälter und
- Fig. 2: eine Vorderansicht eines Aufnahmebehälters.

Die Vereinzelungs- und Austragvorrichtung ist durch einen mechanisch zu betätigenden Doppelschieber 1 gebildet, der rechtwinkelig zur Vertikalachse des Aufnahmebehälters bewegbar ist. Durch eine nicht dargestellte Federanordnung wird der Doppelschieber 1 selbsttätig in die Ausgangslage rückgeführt. Der Doppelschieber 1 ist am unteren Ende des Aufnahmebehälters, der an eine Wand anbringbar ist, z. B. durch Ankleben, angeordnet.

Wie in Figur 1 dargestellt, weist der Doppelschieber 1 zwei parallel verlaufende Flächen 1', 1'' auf, die in einer senkrecht verlaufenden vorderen Stirnabschlußplatte 2 gelagert sind, wobei die obere Fläche 1' als Verschlußelement des Aufnahmeschachts 3 ausgebildet und frei auskragend in der Stirnabschlußplatte 2 gelagert ist. Der Abstand zwischen den beiden parallel verlaufenden Platten 1', 1'' ist größer als der Durchmesser des auszutragenden Artikels, d. h., der Abstand der beiden Platten 1', 1'' bestimmt sich nach der Größe und Form der in den Aufnahmebehälter zu lagernden Artikel. Die untere Fläche 1'' ist mit einem Auflagebereich 4 für einen Artikel und mit einem Schlitz 5 zum Auswerfen des Artikels versehen. Hierzu ist der unteren Fläche 1'' ein oberer Abstreifer 6 zugeordnet. In Figur 2 ist in der Vorderseite 7 des Aufnahmebehälters ein als Sichtfenster dienender längsverlaufender Schlitz 8 angedeutet. Oberhalb des längsverlaufenden Schlitzes 8 ist eine Öffnung 9 zum Einlegen der Artikel in den Aufnahmeschacht 3 vorgesehen. Auf der oberen Stirnseite 11 des Aufnahmebehälters ist eine schwenkbare Abdeckung 10 angelenkt. Diese Anlenkung erfolgt vorteilhafterweise annähernd im mittleren Bereich der oberen Stirnseite. Aus ästhetischen Gesichtspunkten ist im Bereich zwischen der Anlenkung und der hinteren Begrenzung die Abdeckung 10 fest angeordnet.

## Patentansprüche

1. Aufnahmebehälter mit einem Aufnahmeschacht (3) für zu vereinzelnde Artikel, insbesondere Hygieneartikel, wobei der Aufnahmeschacht in einen Vereinzelungskanal mit einer diesem zugeordneten, selbsttätig in die Ausgangslage rückführbaren Vereinzelungs- und Austragsvorrichtung mündet und die Vereinzelungs- und Austragsvorrichtung durch einen Doppelschieber (1), bestehend aus einem mit einem Austragsschlitz (5) versehenen Austragsschieber (1'') sowie einer mit diesem verbundenen und parallel im Abstand angeordneten Vereinzelungsplatte (1') gebildet ist, dadurch gekennzeichnet, daß die Vereinzelungsplatte (1') als von einer Stirnabschlußplatte (2) frei auskragendes, biegesteifes Element ausgebildet ist und die Vereinzelungsplatte (1') sowie der Austragsschieber (1'') in Öffnungen in den senkrechten Wänden des seitlich geschlossen ausgeführten Vereinzelungskanals geführt sind, wobei der Doppelschieber (1) über die Stirnabschlußplatte (2) mittels eines am Aufnahmebehälter angelenkten Betätigungselements (10) betätigbar ist.

2. Aufnahmebehälter nach Anspruch 1, dadurch gekennzeichnet, daß einer im oberen Bereich seiner Vorderseite (7) vorgesehenen Öffnung (9) zum Einlegen der Artikel in den Aufnahmeschacht (3) eine vordere schwenkbare Abdeckung (10) zugeordnet ist, die sowohl die Öffnung (9) und ein in der Vorderseite (7) vorgesehenes Sichtfenster als auch die Stirnabschlußplatte (2) abdeckt und gleichzeitig als Betätigungselement für den Doppelschieber (1) ausgebildet ist.

3. Aufnahmebehälter nach Anspruch 2, dadurch gekennzeichnet, daß die schwenkbare Abdeckung (10) abgewinkelt ausgebildet und der abgewinkelte Teil auf der oberen Stirnseite (11) des Aufnahmebehälters angelenkt ist.

4. Aufnahmebehälter nach einem der Ansprüche 1 bis 3, dadurch gekennzeichnet, daß der Doppelschieber (1) am unteren Ende des Aufnahmebehälters angeordnet ist.

5. Aufnahmebehälter nach Anspruch 1, dadurch gekennzeichnet, daß unterhalb der eingelagerten Artikel eine diese nach oben drückende Druckfeder vorgesehen und der Doppelschieber (1) am oberen Ende des Aufnahmebehälters angeordnet ist, wobei die Vereinzelungsplatte (1') oberhalb des Austragsschiebers (1'') liegt.

6. Aufnahmebehälter nach einem der Ansprüche 1 bis 5, dadurch gekennzeichnet, daß der Abstand der parallel zueinander verlaufenden Flächen der Vereinzelungsplatte (1') und des Austragsschiebers (1'') größer als der Durchmesser des auszutragenden Artikels ist.

## Claims

1. Receptacle container with a receiving shaft (3) for articles to be singled, in particular hygiene articles, wherein the receiving shaft opens into a singling channel with a singling and discharge device, which is associated therewith and automatically returnable into the initial position, and the singling and discharge device is formed by a double slide (1) consisting of a discharge slide (1''), which is provided with a discharge slot (5), as well as of a singling plate (1'), which is connected therewith and arranged parallelly at a spacing, characterised thereby, that the singling plate (1') is formed as an element, which stiff in bending and juts out freely from a terminating end plate (2), and the singling plate (1') as well as the discharge slide (1'') are guided in openings in the vertical walls of the singling channel constructed to be closed laterally, wherein the double slide (1) is actuable by way of the terminating end plate (2) by means of an actuating element (10) hinged at the receptacle container.

2. Receptacle container according to claim 1, characterised thereby, that an opening (9), which is provided in the upper region of its front side (7), for the laying of the articles into the receiving shaft (3) is associated with a frontal pivotable cover (10), which covers the opening (9) and a viewing window provided in the front side (7) as well as also the terminating end plate (2) and is formed at the same time as actuating element for the double slide (1).

3. Receptacle container according to claim 2, characterised thereby, that the pivotable cover (10) is formed to be angled and the angled-away part is hinged at the upper end face (11) of the receptacle container.

4. Receptacle container according to one of the claims 1 to 3, characterised thereby, that the double slide (1) is arranged at the lower end of the receptacle container.

5. Receptacle container according to claim 1, characterised thereby, that a compression spring is provided underneath the stored articles and urges these upwardly and the double slide (1) is arranged at the upper end of the receptacle container, wherein the singling plate (1') lies above the discharge slide (1'').

6. Receptacle container according to one of the claims 1 to 5, characterised thereby, that the spacing of the mutually parallelly extending surfaces of the singling plate (1') and of the discharge slide (1'') is greater than the diameter of the article to be discharged.

## Revendications

1. Réceptacle comportant une trémie de réception (3) pour des articles à distribuer un à un, notamment des articles d'hygiène, la trémie de réception ayant, associée à un canal de séparation, un dispositif de séparation et de distribution, associé, qui est rappelé automatiquement dans sa position de repos et le dispositif de séparation et de distribution est formé par un double tiroir (1') comportant un tiroir de distribution (1'') muni d'une fente de distribution (5) ainsi que d'une place de séparation (1'), reliée au tiroir de distribution et écartée de celui-ci, parallèlement,
caractérisé en ce que
la plaque de séparation (1') est un élément rigide, monté en porte-à-faux dans une plaque frontale (2) et la plaque de séparation (1') ainsi que le tiroir de distribution (11'') passent dans des ouvertures des parois verticales du canal de séparation, fermées latéralement, le double tiroir (1) étant actionné par l'intermédiaire de la plaque de fermeture frontale (2) à l'aide d'un élément de manoeuvre (10) articulé au réceptacle.

2. Réceptacle selon la revendication 1,
caractérisé en ce que
une ouverture (9) prévue dans la zone supérieure de la paroi avant (7), et servant à introduire les produits dans la trémie de réception (3) est munie d'un couvercle (10) avant, basculant, qui recouvre à la fois l'ouverture (9) et une fenêtre prévue dans la face avant (7) ainsi que la plaque frontale (2) et est en même temps réalisée comme étément d'actionnement pour le double tiroir (1).

3. Réceptacle selon la revendication 2,
caractérisé en ce que
le couvercle pivotant (10) est replié et la partie repliée est articulée sur la face frontale supérieure (11) du réceptacle.

4. Réceptacle selon l'une des revendications 1 à 3,
caractérisé en ce que
le double tiroir (1) est prévu à l'extrémité inférieure du réceptacle.

5. Réceptacle selon la revendication 1,
caractérisé en ce que
en dessous du produit mis en place, il est prévu un ressort de compression qui pousse sur ceux-ci par le haut et le double tiroir (1) est prévu à l'extrémité supérieure du réceptacle, la plaque de séparation (1') se trouvant au-dessus du tiroir de distribution (1'').

6. Réceptacle selon l'une des revendications 1 à 5,
caractérisé en ce que
la distance des surfaces parallèles de la plaque de séparation (1') et du tiroir de distribution (1'') est supérieure au diamètre du produit à distribuer.
